# EUROPÄISCHE PATENTSCHRIFT

(11) **EP 0 721 679 B1**
(45) Veröffentlichungstag und Bekanntmachung des Hinweises auf die Patenterteilung: **22.12.1999**
(21) Anmeldenummer: 95930421.3
(22) Anmeldetag: 28.07.1995
(51) Int. Cl.: H01R 4/20

(54) **PRESSHÜLSE**
COMPRESSION-TYPE SLEEVE
DOUILLE A SERTIR

(30) Priorität: 28.07.1994 DE 4426790
(43) Veröffentlichungstag der Anmeldung: 17.07.1996
(73) Patentinhaber: Pfisterer Kontaktsysteme GmbH & Co. KG, 70327 Stuttgart (DE)
(72) Erfinder: SANDER, Dieter, D-70619 Stuttgart (DE); PFLEIDERER, Manfred, D-72622 Nürtingen (DE); MUNZLINGER, Roger, D-73614 Schorndorf (DE); KELLER, Hans-Joachim, D-73312 Geislingen-Weiler (DE)
(74) Vertreter: Patentanwälte Bartels und Partner
(86) Internationale Anmeldenummer: EP9503008
(87) Internationale Veröffentlichungsnummer: WO9603784

(56) Entgegenhaltungen:
- EP-A- 0 071 549
- EP-A- 0 138 700
- CH-A- 320 896
- GB-A- 938 242
- US-A- 2 375 741

## Beschreibung

Die Erfindung betrifft eine Preßhülse zur Herstellung einer Preßverbindung mit einem Strang, insbesondere einem elektrischen Leiter.

Aus der DE 70 45 534 U1 ist ein Preßkabelschuh bekannt, der eine Preßhülse aufweist, welche auf ihrer Innenmantelfläche mit eine Gewinde versehen ist. Bei der Herstellung wird das Gewinde durch Ausbildung einer wendelförmigen, nutartigen Vertiefung spanlos geformt. Das Gewinde soll eine gute mechanische und elektrische Verbindung zwischen der Preßhülse und dem aufzunehmenden Strang gewährleisten. In der Praxis zeigt sich aber, daß diese Preßhülse ebenso wie die bekannten Preßhülsen mit einer glatten Innenmantelfläche nicht immer zu vollständig zufriedenstellenden Preßverbindungen führt.

Aus der US-A-2,375,741 ist eine Preßhülse zur Herstellung einer Preßverbindung mit einem Strang, insbesondere einem elektrischen Leiter, bekannt, die in ihrer Innenmantelfläche im Schnitt quer zur Hülsenlängsrichtung aneinander angrenzende V-förmige Nuten aufweist, deren Scheitellinien bereits im unverpreßten Zustand Längsschneiden entlang der nutartigen Vertiefungen bilden.

Der Erfindung liegt daher die Aufgabe zugrunde, eine Preßhülse der eingangs genannten Art zu verbessern. Diese Aufgabe wird erfindungsgemäß gelöst durch eine Preßhülse mit den Merkmalen des Anspruches 1.

Durch die nutartigen Vertiefungen in Hülsenlängsrichtung sind Schwachstellen in der Hülsenwand definiert. An diesen definierten Schwachstellen verformt sich beim Verpressen die Hülsenwand derart, daß Längsschneiden gebildet werden. Ferner ist durch die Schwachstellen die der Verpressung entgegenstehende Rückstellkraft der Preßhülse reduziert. Dadurch ist zur Erzielung einer Preßverbindung gleicher Qualität eine geringere Preßkraft ausreichend. Außerdem ermöglicht die bessere Verpreßbarkeit eine geringere Länge der Preßhülse und damit gegebenenfalls eine kleinere, insbesondere kürzere Muffe mit entsprechend geringerem Gießharzbedarf. Eine kürzere Preßhülse erfordert ferner weniger Preßstellen. Statt der bisher üblichen, unterschiedlich harten Preßhülsen für eindrähtige und mehrdrähtige Leiter ist nur noch eine einzige Preßhülse für beide Leiterarten notwendig, da die besser verpreßbare Preßhülse dank der definierten Schwachstellen sich an die unterschiedliche Härte der zu verpressenden Leiter anpaßt. Die beim Verpressen entstehenden Schneiden führen aufgrund einer höheren Verdichtung zu einer besseren Kontaktierung zwischen der Preßhülse und dem Leiter und bei mehrdrähtigen Leitern zu einer besseren Querleitfähigkeit zwischen den Drähten. Die Tiefe und die Anzahl der nutartigen Vertiefungen ist vorteilhafterweise auf den Durchmesser des zu verpressenden Leiters abgestimmt.
Ganz besonders vorteilhaft ist es, wenn die Zahl der Preßstellen in Umfangsrichtung (üblicherweise sechs) von der Zahl der nutartigen Vertiefungen abweicht (z.B. acht).
Mit der erfindungsgemäßen Preßhülse ist es auch möglich, einen eindrähtigen mit einem mehrdrähtigen Leiter elektrisch und mechanisch fest zu verbinden, auch wenn die beiden Leiter jeweils die gleiche Querschnittsfläche aber unterschiedliche Außendurchmesser aufweisen und der Innendurchmesser der Preßhülse über ihre gesamte Länge konstant ist.

Soweit die nutartigen Vertiefungen nach dem Verpressen wenigstens noch teilweise vorhanden sind und in wenigstens einer der beiden Stirnflächen münden, bilden diese nutartigen Vertiefungen Druckentlastungskanäle für das beim Verpressen üblicherweise verwendete Preßfett. Eine Erwärmung und Ausdehnung des Preßfettes führt dann nicht wie bisher zu einer Verschlechterung des elektrischen Kontaktes zwischen der Preßhülse und dem Leiter und dem Aufbau von mechanischen Spannungen.

Für eine einfache Herstellung der erfindungsgemäßen Preßhülsen ist es von Vorteil, wenn die nutartigen Vertiefungen als durchgängige Längsnuten ausgebildet und gleichmäßig in Umfangsrichtung verteilt angeordnet sind. Letzteres ist auch für die Qualität der Verbindung vorteilhaft. Ganz besonders vorteilhaft sind nutartige Vertiefungen, deren Flanken je eine Kante mit der Innenmantelfläche bilden, insbesondere nutartige Vertiefungen, die ein rechteckförmiges oder trapezförmiges Querschnittsprofil haben.

Die Preßhülse weist auf ihrer Innenmantelfläche Schneiden auf, die sich mit einer Komponente in Umfangsrichtung erstrecken und vorteilhafterweise Teile eines durch die nutartigen Vertiefungen unterbrochenen Gewindes sind. Durch die Zerstörung einer etwaigen Oxidhaut des Leiters durch die Schneiden verbessert sich der elektrische Kontakt zwischen der Preßhülse und dem Leiter.

Im folgenden ist die Erfindung anhand eines in der Zeichnung dargestellten Ausführungsbeispiels näher erläutert. Es zeigen
- Fig. 1: eine Seitenansicht auf das Ausführungsbeispiel,
- Fig. 2: eine Stirnansicht des Ausführungsbeispiels,
- Fig. 3: einen Längsschnitt durch das Ausführungsbeispiel.

Beim Ausführungsbeispiel handelt es sich um einen einstückig ausgebildeten, näherungsweise hohlzylindrischen Preßverbinder, der zwei gleiche, erfindungsgemäße Preßhülsen 1 axial nebeneinander aufweist.

Jede Preßhülse 1 weist auf ihrer Innenmantelfläche Schneiden 3 auf, welche im wesentlichen in Umfangsrichtung verlaufen und bei der Herstellung der Preßhülse 1 als Teile eines Gewindes 2 ausgebildet wurden, vorzugsweise durch spanloses Formen. Durch die nach innen zeigenden Kanten der Schneiden 3 ist der Innendurchmesser der Preßhülse 1 definiert. Durch den Abstand dieser Kanten der Schneiden 3 zur Außenmantelfläche der Preßhülse 1 hin ist die Wandstärke der Preßhülse 1 definiert.

Ebenfalls auf der Innenmantelseite weist die Preßhülse 1 über ihre gesamte Länge axial verlaufende, nutartige Vertiefungen 5 auf, deren Flanken mit der Innenmantelseite je eine Längskante 5' bilden. Im Ausführungsbeispiel sind sechs gleiche nutartige Vertiefungen 5 gleichmäßig in Umfangsrichtung der Preßhülse 1 verteilt angeordnet. Durch die nutartigen Vertiefungen 5 ist in diesen Bereichen die Wandstärke der Preßhülse 1 reduziert. Im Ausführungsbeispiel sind die nutartigen Vertiefungen 5 als Längsnuten mit einem rechteckförmigen Querschnitt ausgebildet; jedoch könnte auch ein trapezförmiger oder runder Querschnitt Anwendung finden. Die Herstellung der nutartigen Vertiefungen 5 kann spanlos oder spanabhebend erfolgen.

Auf ihrer Außenmantelfläche trägt die Preßhülse 1 mehrere Markierungen 7 zum Ansetzen des Preßwerkzeuges, durch welche die eine Verpressung erfahrenden Ringzonen definiert sind. Im Ausführungsbeispiel sind die nutartigen Vertiefungen 5 zwar durchgängig über die gesamte Länge der Preßhülse 1 mit dem gleichen Querschnitt versehen, jedoch würde es für die erfindungsgemäße Bildung von Längsschneiden genügen, wenn die nutartigen Vertiefungen 5 im wesentlichen im Bereich der durch die Markierungen 7 definierten Ringzonen ausgebildet wären.

Bei dem als Ausführungsbeispiel gewählten Preßverbinder sind die beiden Preßhülsen 1 so ausgebildet, daß sie eine gemeinsame Außenmantelfläche, den gleichen Innendurchmesser, die Schneiden 3 als Teile des gleichen Gewindes und über beide Preßhülsen 1 die durchgängig verlaufenden nutartigen Vertiefungen 5 aufweisen. Im Mittelbereich des Preßverbinders, in dem die beiden Preßhülsen 1 ineinander übergehen, weist der Preßverbinder ein von der Innenmantelfläche bis zur Außenmantelfläche reichendes Loch 9 auf. An den Stirnflächen sind die Preßhülsen 1 zur Innenmantelfläche hin angefast, um das Einführen eines Leiterstranges zu erleichtern.

Statt einer durchgängig hohlzylindrischen Form könnte ein Preßverbinder mit zwei erfindungsgemäßen Preßhülsen auch zwei Sacklöcher aufweisen, so daß die Preßhülsen durch eine Mittelwand getrennt sind. Ebenso könnte der Innendurchmesser der Sacklöcher oder der Teile des Hohlzylinders unterschiedlich sein, der Preßverbinder also ein Reduzierverbinder sein.

Ferner könnte die erfindungsgemäße Preßhülse auch Teil eines Preßkabelschuhs sein.

Die Verwendung der Preßhülse ist nicht auf elektrische Leiter beschränkt. Sie kann auch zur Herstellung einer mechanischen Verbindung mit beliebigen Strängen benutzt werden.

Zur Herstellung einer Preßverbindung mittels einer erfindungsgemäßen Preßhülse 1 wird üblicherweise zunächst der zu verpressende, isolationslose Leiter in die mit Preßfett eingefettete Preßhülse 1 eingeführt. Dann wird an die durch die Markierungen 7 gekennzeichneten Stellen nacheinander ein Preßwerkzeug, beispielsweise eine Preßzange, angesetzt und in der entsprechenden Ringzone die Preßhülse mit einer Kraft verpreßt, die zu einer vorbestimmten Preßkraft zwischen der Preßhülse 1 und dem in sie eingeführten Leiter führt.

Da durch die nutartigen Vertiefungen 5 Schwachstellen in der Hülsenwand definiert sind, verformt sich die Hülsenwand an diesen Schwachstellen in der jeweiligen Ringzone derart, daß die Längskanten 5' der Vertiefungen 5 zu sich in Hülsenlängsrichtung erstreckenden Längsschneiden werden.

Besondersgünstige elektrische und mechanische Eigenschaften der Preßverbindung ergeben sich, wenn die Materialpartien zwischen den nutartigen Vertiefungen 5 beim Verpressen leicht schräg nach innen gedrückt werden, also mit den Längskanten 5' voraus.

Die nutartigen Vertiefungen 5 haben auch nach der Verpressung einen wenn auch verringerten freien Querschnitt. Mündet, wie im Ausführungsbeispiel, eine solche Vertiefung 5 in wenigstens einer der Stirnflächen der Preßhülse 1 oder am Loch 9, so wird sie damit zu einem Druckentlastungskanal für das Preßfett. Erwärmt sich das Preßfett, kann es sich dann über diese Druckentlastungskanäle ausdehnen. Damit Läßt sich verhindern, daß sich in der Preßhülse ein Druck aufbaut, der zu einer Aufweitung der Preßhülse führen könnte.

## Patentansprüche

1. Preßhülse (1) zur Herstellung einer Preßverbindung mit einem Strang, insbesondere einem elektrischen Leiter, die in ihrer Innenmantelfläche zumindest in den für die Verpressung vorgesehenen Ringzonen mit nutartigen Vertiefungen (5) versehen ist, die sich in Hülsenlängsrichtung erstrecken, wobei die Vertiefungen (5) eine Tiefe haben, welche die Wandstärke der Preßhülse (1) auf einen Wert reduziert, der beim Verpressen zu einer Bildung von Längsschneiden (5') entlang der nutartigen Vertiefung (5) führt, und wobei die Innenmantelfläche zusätzlich mit Schneiden (3) versehen ist, deren Erstreckungsrichtung zumindest eine Komponente in Umfangsrichtung der Preßhülse (1) aufweist.

2. Preßhülse nach Anspruch 1, dadurch gekennzeichnet, daß die Schneiden (3) Teile eines durch die nutartigen Vertiefungen (5) unterbrochenen Gewindes sind.

3. Preßhülse nach Anspruch 1 oder 2, dadurch gekennzeichnet, daß zumindest ein Teil der nutartigen Vertiefungen (5) als in wenigstens einer der beiden Stirnflächen der Preßhülse (1) mündende Druckentlastungskanäle für Preßfett ausgebildet ist.

4. Preßhülse nach einem der Ansprüche 1 bis 3, dadurch gekennzeichnet, daß die nutartigen Vertiefungen (5) als durchgängige Längsnuten ausgebildet sind.

5. Preßhülse nach einem der Ansprüche 1 bis 4, dadurch gekennzeichnet, daß die nutartigen Vertiefungen (5) gleichmäßig in Umfangsrichtung verteilt angeordnet sind.

6. Preßhülse nach einem der Ansprüche 1 bis 5, dadurch gekennzeichnet, daß die nutartigen Vertiefungen (5) Flanken aufweisen, die je eine Kante mit der Innenmantelfläche bilden.

7. Preßhülse nach Anspruch 6, dadurch gekennzeichnet, daß die nutartigen Vertiefungen (5) ein rechteckförmiges oder trapezförmiges Querschnittsprofil haben.

8. Preßhülse nach einem der Ansprüche 1 bis 7 mit einem die Zahl der Preßstellen in Umfangsrichtung vorgebenden Preßwerkzeug, dadurch gekennzeichnet, daß die Zahl der nutartigen Vertiefungen (5) von der Zahl der Preßstellen in Umfangsrichtung abweicht.

9. Preßhülse nach einem der Ansprüche 1 bis 8, dadurch gekennzeichnet, daß die Preßhülse (1) Teil eines Preßverbinders ist.

10. Preßhülse nach einem der Ansprüche 1 bis 8, dadurch gekennzeichnet, daß die Preßhülse (1) Teil eines Preßkabelschuhs ist.

11. Verfahren zur Herstellung einer Preßverbindung mittels einer Preßhülse nach einem der Ansprüche 1 bis 8, dadurch gekennzeichnet, daß die Verpressung der Preßhülse (1) in den eine Verpressung erfahrenden Ringzonen mit einer Kraft erfolgt, die zu einer Bildung von Schneiden entlang der nutartigen Vertiefungen (5) führt.

## Claims

1. Compression sleeve (1) for producing a compression-type connection with an elongate body, especially an electrical conductor, which compression sleeve (1) is provided on its inner surface, at least in the annular zones provided for compression, with groove-like recesses (5) which extend in the longitudinal direction of the sleeve, wherein the recesses (5) have a depth which reduces the wall thickness of the compression sleeve (1) to a value which, on compression, leads to the formation of longitudinal edges (5') along the groove-like recess (5), and wherein the inner surface is additionally provided with edges (3) whose direction of extension has at least a component in the circunferential direction of the compression sleeve (1).

2. Compression sleeve according to claim 1, characterised in that the edges (3) are parts of a thread interrupted by the groove-like recesses (5).

3. Compression sleeve according in claim 1 or 2, characterised in that at least some of the groove-like recesses (5) are in the form of pressure-relief channels for compression grease which open into at least one of the two end faces of the compression sleeve (1).

4. Compression sleeve according to any one of claims 1 to 3, characterised in that the groove-like recesses (5) are in the form of continuous longitudinal grooves.

5. Compression sleeve according to any one of claims I to 4, characterised in that the groove-like recesses (S) are distributed uniformly in the circumferential direction.

6. Compression sleeve according to any one of claims I to 5, characterised in that the groove-like recesses (5) have flanks which each form an edge with the inner surface.

7. Compression sleeve according to claim 6, characterised in that the groove-like recesses (5) have a rectangular or trapezoidal cross-sectional profile.

8. Compression sleeve according to any one of claims 1 to 7 having a compression tool that specifies the number of compression points in the circumferential direction, characterised in that the number of groove-like recesses (5) is different from the number of compression points in the cirumferential direction.

9. Compression sleeve according to any one of claims 1 to 8, characterised in that the compression sleeve (1) is part of a compression connector.

10. Compression sleeve according to any one of claims 1 to 8, characterised in that the compression sleeve (1) is part of a compression-type socket.

11. Method of producing a compression-type connection by means of a compression sleeve according to any one of claims 1 to 8, characterised in that compression of the compression sleeve (1) in the unnular zones undergoing compression takes place with a force that leads to the formation of edges along the groove-like recesses (5).

## Revendications

1. Douille de serrage (1) pour la réalisation d'une liaison sertie avec un cordon, en particulier un conducteur électrique, qui est équipée à la surface de son enveloppe intérieure, au moins dans les zones circulaires prévues pour le serrage, d'évidements en forme de rainures (5) qui s'étendent dans la direction longitudinale de la douille, les évidements (5) ayant une profondeur qui réduit l'épaisseur de paroi de la douille de serrage (1) à une valeur qui conduit lors du serrage à la formation de tranchants longitudinaux (5') le long de l'évidemment en forme de rainure (5) et la surface de l'enveloppe intérieure étant munie en plus de tranchants (3) dont la direction d'extension comporte au moins une composante en direction circonférentielle de la douille de serrage (1).

2. Douille de serrage selon la revendication 1, caractérisée en ce que les tranchants (3) sont des parties d'un filetage interrompu par les évidements en forme de rainures (5).

3. Douille de serrage selon la revendication 1 ou 2, caractérisée en ce qu'au moins une partie des évidements en forme de rainures (5) est réalisée sous forme de canaux de décharge de pression pour la graisse de serrage débouchant dans au moins une des deux surfaces frontales de la douille de serrage (1).

4. Douille de serrage selon l'une des revendications 1 à 3, caractérisée en ce que les évidements en forme de rainures (5) sont réalisés en tant que rainures longitudinales traversantes.

5. Douille de serrage selon l'une des revendications 1 à 4, caractérisée en ce que les évidements en forme de rainures (5) sont disposés uniformément avec une répartition en direction circonférentielle.

6. Douille de serrage selon l'une des revendications 1 à 5, caractérisée en ce que les évidements en forme de rainures (5) comportent des flancs qui constituent respectivement un rebord avec la surface de l'enveloppe intérieure.

7. Douille de serrage selon la revendication 6, caractérisée en ce que les évidements en forme de rainures (5) ont un profil de section rectangulaire ou trapézoïdal.

8. Douille de serrage selon l'une des revendications 1 à 7 avec un outil de serrage définissant le nombre de points de serrage en direction circonférentielle, caractérisée en ce que le nombre d'évidements en forme de rainures (5) est différent du nombre de points de serrage en direction circonférentielle.

9. Douille de serrage selon l'une des revendications 1 à 8, caractérisée en ce que la douille de serrage (1) est une partie d'un connecteur à sertir.

10. Douille de serrage selon l'une des revendications 1 à 8, caractérisée en ce que la douille de serrage (1) est une partie d'une cosse de câble à sertir.

11. Procédé pour la fabrication d'une liaison sertie au moyen d'une douille de serrage selon l'une des revendications 1 à 8, caractérisé en ce que la compression de la douille de serrage (1) dans les zones circulaires sur lesquelles est exercée une compression a lieu au moyen d'une force qui conduit à la formation de tranchants le long des évidements en forme de rainures (5).
